# EUROPÄISCHE PATENTSCHRIFT

(11) **EP 0 871 245 B1**
(45) Veröffentlichungstag und Bekanntmachung des Hinweises auf die Patenterteilung: **22.09.2004**
(21) Anmeldenummer: 98106435.5
(22) Anmeldetag: 08.04.1998
(51) Int. Cl.: H01R 12/08, H01R 4/24

(54) **Interface-Baustein für den Anschluss an ein Bussystem**
Inferface module for connection to a bus system
Module d'interface pour la connexion à un système de bus

(30) Priorität: 09.04.1997 DE 19714637
(43) Veröffentlichungstag der Anmeldung: 14.10.1998
(73) Patentinhaber: Moeller GmbH, 53115 Bonn (DE)
(72) Erfinder: Müsseler, Willi, 53347 Alfter-Oedekoven (DE)

(56) Entgegenhaltungen:
- EP-A- 0 382 482
- EP-A- 0 726 623
- WO-A-94/24725
- DE-A- 4 005 351
- DE-A- 4 400 476
- DE-C- 885 105
- DE-C- 4 320 327

## Beschreibung

Die vorliegende Erfindung betrifft einen Interface-Baustein für den Anschluß an ein Bussystem gemäß dem Oberbegriff des Anspruchs 1.

Interface-Bausteine für den Anschluß an Bussysteme sind bereits bekannt. In der Kundeninformationsschrift der Firma Klöckner-Moeller: In der Feldebene aufräumen. Mit einem einzigen Kabel, AS-i Bus (Aktuator-Sensor-Interface)", W 27-7392, 4/96, Seite 6, 7 ist ein Interface-Busbaustein in Form eines Koppelmoduls zum Anschluß von Ein/Ausgangsmodulen an AS-i und zum Koppeln zweier AS-i Leitungen beschrieben. Hier handelt es sich um ein aus Ober- und Unterteil bestehendes Koppelmodul, mit im Unterteil eingebauter Kontaktierungsmechanik und gegebenenfalls im Oberteil befindlicher Schaltungslogik.

Derartige Koppelmodule haben sich in der Vergangenheit bereits bewährt und sollen lediglich weiterentwickelt werden.

Ein weiterer Interface-Bunstein ist aus der WO 94/24725 bekannt.

Der vorliegenden Erfindung liegt die Aufgabe zugrunde, einen Interface-Baustein zum Anschluß an ein Bussystem zu schaffen, der hinsichtlich seiner Anschlußmöglichkeiten deutlich flexibler ausgebildet ist.

Die Aufgabe wird erfindungsgemäß durch die kennzeichnenden Merkmale der unabhängigen Ansprüche gelöst.

In einer ersten Ausführung weist der aus mindestens zwei Gehäuseteilen bestehende Interface-Baustein eine in einem der Gehäuseteile anordenbare Führungseinrichtung auf.

Erfindungsgemäß ist die Führungseinrichtung versetz- oder verdrehbar in einem der beiden Gehäuseteile angeordnet derart, daß die angeschlossenen Busleitungen in mindestens zwei unterschiedliche Richtungen anschließbar sind.

In einer zweiten möglichen Ausführungsform weist der erfindungsgemäße Interface-Baustein eine Führungseinrichtung mit sich kreuzenden Führungsnuten für die Busleitungen auf. Dabei sind Gehäuseteil und Führungseinrichtung vorzugsweise einteilig ausgebildet.

Eine dritte Ausführung ist ebenfalls ohne separates Führungsteil ausgeführt. Hierbei sind die einander zugewandten Flächen beziehungsweise Teilflächen der beiden Gehäuseteile erfindungsgemäß derart aufgebaut, daß sie parallel zur Verlaufsrichtung der Busleitung(en) in mehreren, zueinander drehversetzten Positionen zusammenfügbar sind. Auch hier sind Führungseinrichtung und Gehäuseteil einteilig ausgebildet.

In einer bevorzugten Ausführungsform der Erfindung ist das Führungsteil und/oder jedes der Gehäuseteile derart ausgebildet, daß zwei Busleitungen in zumindest zwei um 90° Grad zueinander versetzten, in einer Ebene liegenden Verlaufsrichtungen anordenbar sind.

Die Busleitungen sind in einer Draufsicht auf den Interface-Baustein mit Vorteil mindestens in einer waagerechten und einer senkrechten Verlaufsrichtung an diesen anschließbar.

Aufwendige Busleitungsführungen können daher entfallen. Nicht zuletzt werden durch diese flexible Anschließbarkeit auch kürzere Anschlußwege und somit eine Einsparung von Busleitungsmaterial erreicht.

Weitere Vorteile der Erfindung sind in den Unteransprüchen und in der nachfolgenden Figurenbeschreibung enthalten. Es zeigen:
- Fig. 1-3: den erfindungsgemäßen Interface-Baustein jeweils in einer möglichen Ausführungsform in schematischer Explosionsdarstellung.

Der in der Fig. 1 dargestellte Interface-Baustein besteht im wesentlichen aus zwei kraftund/oder formschlüssig zusammenfügbaren Gehäuseteilen 2, 4. Zur Befestigung des Interface-Bausteins an einer Hutschiene oder anderen Geräten ist vorzugsweise zumindest eines der Gehäuseteile 2, 4 mit einer Befestigungsnut und/oder anderen Befestigungsmitteln versehen. In der dargestellten Ausführungsform weist der untere Gehäuseteil 2 eine Kontaktierungseinrichtung 6 auf. Die Kontaktierungseinrichtung 6 dient -je nach Auslegung des Interface-Bausteins- einerseits der Kontaktierung beziehungsweise Kopplung zweier Busleitungen 8 und/oder der Kontaktierung der/jeder Busleitung 8 mit einer gegebenenfalls im oberen Gehäuseteil 4 befindlichen Elektronik. Erfindungsgemäß weist der Interface-Baustein eine in einem der beiden Gehäuseteile 2, 4 anordenbare Führungseinrichtung 10 auf. Diese Führungseinrichtung 10 ist erfindungsgemäß in der Verlaufsebene der anzuschließenden Busleitung(en) 8 versetzbar derart, daß die Busleitung(en) 8 durch Versetzen der Führungseinrichtung 10 in zumindest zwei unterschiedliche, in Busleitungsebene liegende, Verlaufsrichtungen innerhalb des Interface-Bausteins anordenbar beziehungsweise anschließbar sind. Dabei ist ein Versetzen der Führungseinrichtung 10 einerseits durch ein Verdrehen um eine gedachte Drehachse X (in Fig. 1 dargestellt) und andererseits ein Versetzen durch ein räumliches Versetzen um eine Längsstrecke entlang einer in der Y-Y'-Ebene befindlichen Achse (lediglich durch Längsachsen Y, Y' angedeutet) vorstellbar. Natürlich müssen je nach Ausführungsform auch die Kontaktierungseinrichtung 6 und der entsprechende Gehäuseteil 2 mit seinen Ausnehmungen 12b, 12c an die jeweilige Ausführungsform angepaßt werden. In einer bevorzugten Ausführung der Erfindung sind die Führungseinrichtung 10 und der entsprechende Gehäuseteil 2 sowie die Kontaktierungseinrichtung 6 so ausgebildet, daß insbesondere zwei um 90° Grad zueinander versetzte Verlaufsrichtungen für zwei angeschlossene Busleitungen 8 realisierbar sind. Die Kontaktierungseinrichtung 6 besteht vorzugsweise aus blechstreifenartigen Leitungsmitteln mit messerartigen Kontaktspitzen 11. In der dargestellten Ausführung dient die Kontaktierungseinrichtung 6 zur Kontaktierung zweiadriger Busleitungen 8, insbesondere ASi Busleitung(en) und besteht im wesentlichen aus zwei mal zwei Blechstreifen, wobei jeder dieser Streifen mindestens ein Kontaktierungsmittel (hier zum Beispiel klemmenartige Mittel zur Aufnahme von Kontaktstiften) zur elektrischen Verbindung mit einer gegebenenfalls im oberen Gehäuseteil 4 angeordneten Elektronik sowie mindestens zwei (hier vier) Kontaktspitzen 11 zur elektrischen Verbindung mit einer Busleitung 8 aufweist. Die nicht benötigten Kontaktspitzen 11 (je nach Busleitungs-Verlaufsrichtung) werden von Hohlräumen der Führungseinrichtung 10 aufgenommen, so daß eine Beschädigung der Busleitung 8 oder eine ungewollte Kontaktierung ausgeschlossen ist. Die Führungseinrichtung 10 weist ferner in Anpassung an die Querschnittsform der Busleitungen 8 mindestens eine Führungsnut 12a (hier zwei dargestellt) für die beziehungsweise jede Busleitung 8 auf, wobei in Anpassung an die Kontaktspitzen 11 im Bereich der Führungsnut(en) 12a entsprechende Durchtrittsöffnungen für die Kontaktspitzen 11 vorhanden sind. Die Führungsnuten 12a haben in der dargestellten Ausführung das Profil einer AS-i Busleitung. Zur Führung der Busleitungen 8, insbesondere von formcodierten Busleitungen wie AS-i Busleitungen, weist zumindest einer der beiden Gehäuseteile 2, 4 -hier der untere Gehäuseteil 2- mindestens vier randoffene, jeweils paarweise gegenüberliegende Ausnehmungen 12b, 12c auf (dargestellt mit acht Ausnehmungen 12b, 12c). Nichtbenutzte Ausnehmungen 12b, 12c sind durch Blindplatten 13 verschließbar. In der dargestellten Ausführungsform ist die Führungseinrichtung 10 als um die Drehachse X vorzugsweise um 90° Grad verdrehbares, in eine Aussparung 14 innerhalb des Gehäuseteils 2 einsetzbares Formteil gezeigt.

Führungseinrichtung 10 und Aussparung 14 sind derart formcodiert, daß die Führungseinrichtung 10 nur in bestimmten Positionen in die Aussparung 14 einsetzbar ist. Hierfür weist die insbesondere als quadratisches Formteil ausgebildete Führungseinrichtung 10 beispielsweise eine Codiernase 16 und das Gehäuseteil 2 in seiner Aussparung 14 eine entsprechende Codierausnehmung 18 auf. Die Fixierung der Führungseinrichtung 10 im Gehäuseteil 2 kann beispielsweise durch Verschraubung, Verrastung oder einfach durch das Zusammenfügen der beiden Gehäuseteile 2, 4 erfolgen. Auch die in die Führungseinrichtung 10 eingelegten Busleitungen 8 können durch ein zusätzliches, mit der Führungseinrichtung 10 beziehungsweise dem Gehäuseteil 2 verschraub- und/oder verrastbares Befestigungselement 20 oder ohne zusätzliches Befestigungselement 20 einfach durch das Zusammenfügen der beiden Gehäuseteile 2, 4 oder durch direkte Verrastung der Busleitung 8 in der Führungseinrichtung 10 fixiert werden.

In der Fig. 2 ist der erfindungsgemäße Interface-Baustein in einer weiteren Ausführungsform gezeigt. Hier besteht die dargestellte Führungseinrichtung 10 aus vorzugsweise im unteren Gehäuseteil 2 erfindungsgemäß integrierten, sich kreuzenden Führungsnuten 12a. Wie dargestellt, sind vorzugsweise zwei mal zwei, sich insbesondere unter einem Winkel von 90° Grad kreuzende, Führungsnuten 12a vorgesehen. In Anpassung an die Führungseinrichtung 10 weist zumindest eines der beiden Gehäuseteile 2, 4 neben den Ausnehmungen 12b in ersten Wandungsbereichen für eine erste Verlaufsrichtung der Busleitung 8, in zwei weiteren gegenüberliegenden Wandungsbereichen mindestens jeweils eine zusätzliche, an die Querschnittsform der Busleitung 8 angepaßte, randoffene Ausnehmung 12c auf. Die Führungseinrichtung 10 besteht insbesondere aus zwei mal zwei, parallel zueinander verlaufenden Führungsnuten 12a, die sich paarweise unter einem Winkel von vorzugsweise 90° Grad kreuzen. Jede der Führungsnuten 12a weist in einer bevorzugten Ausführung ein Profil zur Aufnahme einer AS-i Busleitung auf. Analog zur ersten Ausführungsform (Fig. 1) ist auch hier die Kontaktierungseinrichtung 6 derart ausgebildet, daß in allen unterschiedlichen Verlaufsrichtungen die Busleitung(en) 8 kontaktierbar ist (sind).

Bei einer dritten Ausführungsform des Interface-Bausteins (Fig. 3), sind erfindungsgemäß die einander zugewandten Flächen beziehungsweise Teilflächen der beiden Gehäuseteile 2, 4 derart aufgebaut, daß sie parallel zur Verlaufsrichtung der Busleitung(en) in mehreren, zueinander drehversetzten Positionen zusammenfügbar sind. In der dargestellten Ausführung ist der untere Gehäuseteil 2 im wesentlichen quaderförmig, mit rechteckiger Grundfläche ausgebildet, wobei hier die Kontaktierungseinrichtung lediglich mit ihren messerartigen Kontaktspitzen 11 erkennbar ist. Die Kontaktierungseinrichtung ist auch hier für zwei parallel zueinander in einer Ebene verlaufende Busleitungen 8 ausgeführt, wobei diese in wiederum zwei, jeweils um einen Winkel von 90° Grad zueinander drehversetzten Verlaufsrichtungen anordenbar sind. Neben einer Nut zur Befestigung an einer Hutschiene oder dergleichen weist der untere Gehäuseteil 2 vorzugsweise noch zusätzliche Mittel zum Anschluß an die gegebenenfalls vorhandene Elektronik auf (in Form von Klemmanschlüssen oder dergleichen). Die Elektronik kann dabei wahlweise im oberen oder im unteren Gehäuseteil 2, 4 angeordnet sein. Im abgebildeten Beispiel ist sowohl die Kontaktierungseinrichtung, als auch die Elektronik im unteren Gehäuseteil 2 angeordnet. Aus diesem Grund entfallen hier auch die Kontaktierungsmittel zur elektrischen Verbindung mit dem oberen Gehäuseteil 4.

Der obere Gehäuseteil 4 ist beispielsweise quaderförmig, mit quadratischem Querschnitt ausgebildet und auf seiner dem unteren Gehäuseteil 2 zugekehrten Seite mit vorzugsweise zwei parallel zueinander verlaufenden Führungsnuten 12a versehen. Die Führungsnuten 12a sind vorzugsweise an den Querschnitt einer AS-i Leitung angepaßt. Der obere Gehäuseteil 4 wird kraft- und/oder formschlüssig mit unteren Gehäuseteil 2 verbunden, wobei die beiden Teile 2, 4 derart codiert sind, daß sie insbesondere in zwei, um einen Winkel von 90° Grad in der Busleitungsebene gegeneinander verdrehten Positionen zusammenfügbar sind. Realisiert ist diese Befestigung und Codierung hier durch vier Befestigungslöcher im unteren Gehäuseteil 2, wovon drei der Löcher erweiterte Ausnehmungen für die Aufnahme von lediglich zwei Codierzapfen des oberen Gehäuseteils 4 aufweisen. Vorteilhaft ist bei dieser Ausführung, daß der obere Gehäuseteil 4 aufgrund der Verdrehbarkeit dann lediglich Aussparungen 12b oder 12c in zwei gegenüberliegenden Wandungsbereichen aufweisen muß und keine weiteren, zusätzlich mit Blindplatten 13 zu verschließenden Ausnehmungen für die zweite Verlaufsrichtung.

Die Erfindung ist nicht auf die beschriebenen Ausführungsformen beschränkt. So sind auch Ausführungsformen von Interface-Bausteinen für andere Bussysteme als AS-i vorgesehen.

## Patentansprüche

1. Interface-Baustein zum Anschluß an ein Bussystem, mit zwei kraft- und/oder formschlüssig zusammenfügbaren Gehäuseteilen (2, 4), wobei mindestens eines der beiden Gehäuseteile (2, 4) eine Kontaktierungseinrichtung (6) für die elektrische Kontaktierung zumindest einer zwischen den Gehäuseteilen (2, 4) anordenbaren Busleitung (8) des Bussystems mit einer gegebenenfalls vorhandenen Elektronik und /oder für die elektrische Kontaktierung von wenigstens zwei Busleitungen (8) untereinander aufweist und zumindest eines der beiden Gehäuseteile (2, 4) auf seiner dem anderen Gehäuseteil (4, 2) zugekehrten Seite, in zwei gegenüberliegenden Wandungsbereichen wenigstens eine, jeweils an die Querschnittsform der Busleitung (8) angepaßte, randoffene Ausnehmung (12b) aufweist, **dadurch gekennzeichnet,**
- **daß** eine, in einem der beiden Gehäuseteile (2, 4) anordenbare, in der Verlaufsebene der Busleitung (8) versetzbare, Führungseinrichtung (10) zur Aufnahme der Busleitung (8) vorhanden ist,
- **daß** in zwei weiteren gegenüberliegenden Wandungsbereichen zumindest eines der beiden Gehäuseteile (2, 4) mindestens jeweils eine zusätzliche, an die Querschnittsform der Busleitung (8) angepaßte, randoffene Ausnehmung (12c) vorhanden ist,
- und die Busleitung (8) durch Versetzen der Führungseinrichtung (10) in zumindest zwei unterschiedliche Richtungen innerhalb des Interface-Bausteins anordenbar ist, und
- **daß** die Kontaktierungseinrichtung (6) pro zu kontaktierender Busleitung (8) aus zwei blechstreifenartigen Leitungsmitteln besteht, die für jede unterschiedliche Richtung der zugehörigen Busleitung (8) wenigstens eine Kontaktspitze (11) aufweisen derart, daß die Busleitung (8) bzw. die Busleitungen (8) in allen unterschiedlichen Verlaufsrichtungen kontaktierbar ist bzw. sind.

2. Interface-Baustein nach Anspruch 1,
**dadurch gekennzeichnet, daß** eines der beiden Gehäuseteile (2, 4) eine Aussparung (14) zur Aufnahme der Führungseinrichtung (10) aufweist.

3. Interface-Baustein nach Anspruch 1 oder 2,
**dadurch gekennzeichnet, daß** die Führungseinrichtung (10) als rechteckiges Formteil ausgebildet ist.

4. Interface-Baustein nach einem der vorstehenden Ansprüche,
**dadurch gekennzeichnet, daß** die Führungseinrichtung (10) in mindestens zwei zueinander verdrehten Positionen in einem der beiden Gehäuseteile (2, 4) anordenbar ist.

5. Interface-Baustein nach einem der vorstehenden Ansprüche,
**dadurch gekennzeichnet, daß** die Führungseinrichtung (10) und eines der Gehäuseteile (2, 4) derart ausgebildet sind, daß sie um 90° Grad zueinander versetz- oder verdrehbar sind, die Führungseinrichtung (10) mindestens eine randoffene Führungsnut (12a) aufweist und zumindest eines der beiden Gehäuseteile (2, 4) in Anpassung an die Führungsnut (12a) vier, um 90° Grad zueinander versetzt angeordnete, randoffene Ausnehmungen (12b) aufweist.

6. Interface-Baustein nach einem der vorstehenden Ansprüche,
**dadurch gekennzeichnet, daß** die Führungseinrichtung (10) und eines der Gehäuseteile (2, 4) derart ausgebildet sind, daß sie um 90° Grad zueinander versetzoder verdrehbar sind, die Führungseinrichtung (10) zwei randoffene Führungsnuten (12a) aufweist und zumindest eines der beiden Gehäuseteile (2, 4) in Anpassung an die Führungsnuten (12a) vier mal zwei, paarweise um 90° Grad zueinander versetzt angeordnete, randoffene Ausnehmungen (12b) aufweist.

7. Interface-Baustein nach einem der vorstehenden Ansprüche,
**dadurch gekennzeichnet, daß** die Führungseinrichtung (10) und die Aussparung (14) formcodiert sind, so daß die Führungseinrichtung (10) nur in bestimmten Positionen in die Aussparung (14) einfügbar ist.

8. Interface-Baustein zum Anschluß an ein Bussystem, mit zwei kraft- und/oder formschlüssig zusammenfügbaren Gehäuseteilen (2, 4), wobei mindestens eines der beiden Gehäuseteile (2, 4) eine Kontaktierungseinrichtung (6) für die elektrische Kontaktierung zumindest einer zwischen den Gehäuseteilen (2, 4) anordenbaren Busleitung (8) des Bussystems mit einer gegebenenfalls vorhandenen Elektronik und /oder für die elektrische Kontaktierung von wenigstens zwei Busleitungen (8) untereinander aufweist und zumindest eines der beiden Gehäuseteile (2, 4) auf seiner dem anderen Gehäuseteil (4, 2) zugekehrten Seite, in zwei gegenüberliegenden Wandungsbereichen wenigstens eine, jeweils an die Querschnittsform der Busleitung (8) angepaßte, randoffene Ausnehmung (12b) aufweist, **dadurch gekennzeichnet,**
- **daß** eines der beiden Gehäuseteile (2, 4) eine Führungseinrichtung (10) mit sich kreuzenden Führungsnuten (12 a) zur Aufnahme der Busleitung (8) in zumindest zwei unterschiedlichen, in einer Ebene liegenden Verlaufsrichtungen für die mindestens eine Busleitung (8) aufweist,
- **daß** in zwei weiteren gegenüberliegenden Wandungsbereichen zumindest eines der beiden Gehäuseteile (2, 4) mindestens jeweils eine zusätzliche, an die Querschnittsform der Busleitung (8) angepaßte, randoffene Ausnehmung (12c) vorhanden ist,
- **daß** die Kontaktierungseinrichtung (6) pro zu kontaktierender Busleitung (8) aus zwei blechstreifenartigen Leitungsmitteln besteht, die für jede unterschiedliche Richtung der zugehörigen Busleitung (8) wenigstens eine Kontaktspitze (11) aufweisen derart, daß die Busleitung(8) bzw. die Busleitungen (8) in allen unterschiedlichen Verlaufsrichtungen kontaktierbar ist bzw. sind.

9. Interface-Baustein nach Anspruch 8,
**dadurch gekennzeichnet, daß** die Führungseinrichtung (10) einteilig mit einem der Gehäuseteile (2, 4) ausgebildet ist.

10. Interface-Baustein nach Anspruch 8 oder 9,
**dadurch gekennzeichnet, daß** die Führungseinrichtung (10) zwei sich unter einem Winkel von 90° Grad kreuzende Führungsnuten (12a) aufweist und zumindest eines der beiden Gehäuseteile (2, 4) in Anpassung an die Führungsnuten (12a) vier, um 90° Grad zueinander versetzt angeordnete, randoffene Ausnehmungen (12b) aufweist.

11. Interface-Baustein nach Anspruch 8 oder 9,
**dadurch gekennzeichnet, daß** die Führungseinrichtung (10) zwei mal zwei parallel zueinander verlaufende, sich paarweise unter einem Winkel von 90° Grad kreuzende Führungsnuten (12a) aufweist und zumindest eines der beiden Gehäuseteile (2, 4) in Anpassung an die Führungsnut (12a) vier mal zwei, paarweise um 90° Grad zueinander versetzt angeordnete, randoffene Ausnehmungen (12b) aufweist.

12. Interface-Baustein nach einem der vorstehenden Ansprüche,
**dadurch gekennzeichnet, daß** die Führungsnut (12a) das Profil einer AS-i Busleitung aufweist.

13. Interface-Baustein nach einem der vorstehenden Ansprüche,
**dadurch gekennzeichnet, daß** die Gehäuseteile (2, 4) in Busleitungsebene gesehen einen quadratischen Querschnitt aufweisen.

14. Interface-Baustein zum Anschluß an ein Bussystem, mit zwei kraft- und/oder formschlüssig zusammenfügbaren Gehäuseteilen (2, 4), wobei mindestens eines der beiden Gehäuseteile (2, 4) eine Kontaktierungseinrichtung (6) für die elektrische Kontaktierung zumindest einer zwischen den Gehäuseteilen (2, 4) anordenbaren Busleitung (8) des Bussystems mit einer gegebenenfalls vorhandenen Elektronik und /oder für die elektrische Kontaktierung von wenigstens zwei Busleitungen (8) untereinander aufweist und zumindest eines der beiden Gehäuseteile (2, 4) auf seiner dem anderen Gehäuseteil (4, 2) zugekehrten Seite, in zwei gegenüberliegenden Wandungsbereichen wenigstens eine, jeweils an die Querschnittsform der Busleitung (8) angepaßte, randoffene Ausnehmung (12b) aufweist, **dadurch gekennzeichnet,**
- **daß** die einander zugewandten Flächen beziehungsweise Teilflächen der beiden Gehäuseteile (2, 4) derart aufgebaut sind, daß sie parallel zur Verlaufsrichtung der Busleitung (8) in mehreren, zueinander drehversetzten Positionen zusammenfügbar sind, und
- **daß** die Kontaktierungseinrichtung (6) pro zu kontaktierender Busleitung (8) aus zwei blechstreifenartigen Leitungsmitteln besteht, die für jede unterschiedliche Richtung der zugehörigen Busleitung (8) wenigstens eine messerartige Kontaktspitze (11) aufweisen derart, daß die Busleitung (8) bzw. die Busleitungen (8) in allen unterschiedlichen Verlaufsrichtungen kontaktierbar ist bzw. sind.

15. Interface-Baustein nach einem der vorstehenden Ansprüche,
**dadurch gekennzeichnet, daß** das eines der beiden Gehäuseteile (2, 4) die Kontaktierungseinrichtung (6) und das andere der beiden Gehäuseteile (2, 4) eine elektrische Schaltungsanordnung aufweist, wobei die Kontaktierungseinrichtung (6) einerseits und die Schaltungsanordnung andererseits Kontaktmittel aufweisen, die in Anpassung an die Gehäuseteile (2, 4) die jeweilige elektrische Verbindung zwischen Busleitung (8) und Schaltungsanordnung bilden.

16. Interface-Baustein nach vorstehendem Anspruch, **dadurch gekennzeichnet, daß** die Kontaktierungseinrichtung (6) und die Schaltungsanordnung gemeinsam in einem der Gehäuseteile (2, 4) angeordnet sind.

17. Interface-Baustein nach einem der beiden vorstehenden Ansprüche, **dadurch gekennzeichnet, daß** der die Schaltungsanordnung aufweisende Gehäuseteil (2, 4) zusätzliche Mittel zum Anschluß an die Schaltungsanordnung aufweist.

18. Interface-Baustein nach einem der vorstehenden Ansprüche, **dadurch gekennzeichnet, daß** zwischen den beiden Gehäuseteilen (2, 4) in deren Randbereich umfänglich ein Dichtungselement angeordnet ist.

## Claims

1. Interface module for connection to a bus system having two housing parts (2, 4) which can be joined together in a force-fitting and/or interlocking manner, at least one of the two housing parts (2, 4) having a contact-making device (6) for making electrical contact between at least one bus line (8), which can be arranged between the housing parts (2, 4), of the bus system and an electronic unit which may be provided and/or for making electrical contact between at least two bus lines (8), and at least one of the two housing parts (2, 4) having, on its side facing the other housing part (4, 2), at least one recess (12b), which is open at the edge and is matched in each case to the cross-sectional form of the bus line (8), in two opposing wall regions, **characterized**
- **in that** a guide device (10), which can be arranged in one of the two housing parts (2, 4) and can be moved along the plane on which the bus line (8) runs, is provided for the purpose of accommodating the bus line (8),
- **in that** at least one additional recess (12c), which is open at the edge and is matched to the cross-sectional form of the bus line (8), is provided in each of two further opposing wall regions of at least one of the two housing parts (2, 4),
- and the bus line (8) can be arranged within the interface module by moving the guide device (10) in at least two different directions, and
- **in that** the contact-making device (6) comprises two conducting means, in the form of sheet metal strips, per bus line (8) with which contact is to be made, said conducting means having at least one contact tip (11) for each different direction of the associated bus line (8) so that it is possible for contact to be made with the bus line (8) or the bus lines (8) in all different running directions.

2. Interface module according to Claim 1, **characterized in that** one of the two housing parts (2, 4) has a cutout (14) for accommodating the guide device (10).

3. Interface module according to Claim 1 or 2, **characterized in that** the guide device (10) is in the form of a rectangular moulding.

4. Interface module according to one of the preceding claims, **characterized in that** the guide device (10) can be arranged in at least two positions, rotated with respect to one another, in one of the two housing parts (2, 4).

5. Interface module according to one of the preceding claims, **characterized in that** the guide device (10) and one of the housing parts (2, 4) are formed such that they can be moved or rotated through 90 degrees with respect to one another, the guide device (10) has at least one guide groove (12a) which is open at the edge, and at least one of the two housing parts (2, 4) has four recesses (12b) which are open at the edge and are arranged offset with respect to one another through 90 degrees so as to match the guide groove (12a).

6. Interface module according to one of the preceding claims, **characterized in that** the guide device (10) and one of the housing parts (2, 4) are formed such that they can be moved or rotated through 90 degrees with respect to one another, the guide device (10) has two guide grooves (12a) which are open at the edge, and at least one of the two housing parts (2, 4) has four sets of two recesses (12b) which are open at the edge and are arranged in pairs offset with respect to one another through 90 degrees so as to match the guide grooves (12a).

7. Interface module according to one of the preceding claims, **characterized in that** the guide device (10) and the cutout (14) are shape-coded such that the guide device (10) can only be inserted into the cutout (14) in certain positions.

8. Interface module for connection to a bus system having two housing parts (2, 4) which can be joined together in a force-fitting and/or interlocking manner, at least one of the two housing parts (2, 4) having a contact-making device (6) for making electrical contact between at least one bus line (8), which can be arranged between the housing parts (2, 4), of the bus system and an electronic unit which may be provided and/or for making electrical contact between at least two bus lines (8), and at least one of the two housing parts (2, 4) having, on its side facing the other housing part (4, 2), at least one recess (12b), which is open at the edge and is matched in each case to the cross-sectional form of the bus line (8), in two opposing wall regions, **characterized**
- **in that** one of the two housing parts (2, 4) has a guide device (10) having intersecting guide grooves (12a) for accommodating the bus line (8) in at least two different running directions, lying on one plane, for the at least one bus line (8),
- **in that** at least one additional recess (12c), which is open at the edge and is matched to the cross-sectional form of the bus line (8), is provided in each of two further opposing wall regions of at least one of the two housing parts (2, 4), and
- **in that** the contact-making device (6) comprises two conducting means, in the form of sheet metal strips, per bus line (8) with which contact is to be made, said conducting means having at least one contact tip (11) for each different direction of the associated bus line (8) so that it is possible for contact to be made with the bus line (8) or the bus lines (8) in all different running directions.

9. Interface module according to Claim 8, **characterized in that** the guide device (10) is integral with one of the housing parts (2, 4).

10. Interface module according to Claim 8 or 9, **characterized in that** the guide device (10) has two guide grooves (12a), which intersect one another at an angle of 90 degrees, and at least one of the two housing parts (2, 4) has four recesses (12b) which are open at the edge and are arranged offset with respect to one another through 90 degrees so as to match the guide grooves (12a).

11. Interface module according to Claim 8 or 9, **characterized in that** the guide device (10) has two sets of two parallel guide grooves (12a), which intersect one another in pairs at an angle of 90 degrees, and at least one of the two housing parts (2, 4) has four sets of two recesses (12b) which are open at the edge and are arranged in pairs offset with respect to one another through 90 degrees so as to match the guide groove (12a).

12. Interface module according to one of the preceding claims, **characterized in that** the guide groove (12a) has the profile of an AS-i bus line.

13. Interface module according to one of the preceding claims, **characterized in that** the housing parts (2, 4), when viewed on the plane of the bus line, have a square cross section.

14. Interface module for connection to a bus system having two housing parts (2, 4) which can be joined together in a force-fitting and/or interlocking manner, at least one of the two housing parts (2, 4) having a contact-making device (6) for making electrical contact between at least one bus line (8), which can be arranged between the housing parts (2, 4), of the bus system and an electronic unit which may be provided and/or for making electrical contact between at least two bus lines (8), and at least one of the two housing parts (2, 4) having, on its side facing the other housing part (4, 2), at least one recess (12b), which is open at the edge and is matched in each case to the cross-sectional form of the bus line (8), in two opposing wall regions, **characterized**
- **in that** the faces or part-faces, facing one another, of the two housing parts (2, 4) are formed such that they can be joined together parallel to the running direction of the bus line (8) in two or more positions which are rotationally offset with respect to one another, and
- **in that** the contact-making device (6) comprises two conducting means, in the form of sheet metal strips, per bus line (8) with which contact is to be made, said conducting means having at least one contact tip (11) in the form of a knife for each different direction of the associated bus line (8) so that it is possible for contact to be made with the bus line (8) or the bus lines (8) in all different running directions.

15. Interface module according to one of the preceding claims, **characterized in that** one of the two housing parts (2, 4) has the contact-making device (6), and the other of the two housing parts (2, 4) has an electrical circuit arrangement, the contact-making device (6), on the one hand, and the circuit arrangement, on the other hand, having contact means which form the respective electrical connection between the bus line (8) and the circuit arrangement so as to match the housing parts (2, 4).

16. Interface module according to the preceding claim, **characterized in that** the contact-making device (6) and the circuit arrangement are arranged together in one of the housing parts (2, 4).

17. Interface module according to one of the two preceding claims, **characterized in that** the housing part (2, 4) having the circuit arrangement has additional means for connection to the circuit arrangement.

18. Interface module according to one of the preceding claims, **characterized in that** a sealing element is arranged between the two housing parts (2, 4) around the circumference in the edge region of said housing parts (2, 4).

## Revendications

1. Module d'interface pour la connexion à un système de bus, comprenant deux parties de boîtier (2, 4) pouvant être assemblées par adhérence et/ou par engagement géométrique, au moins l'une des deux parties de boîtier (2, 4) présentant un dispositif de contact (6) pour établir le contact électrique entre au moins une ligne de bus (8) du système de bus pouvant être disposée entre les deux parties de boîtier (2, 4) et un circuit électronique éventuellement existant et/ou pour établir le contact électrique entre au moins deux lignes de buse (8) entre elles et au moins l'une des deux parties du boîtier (2, 4) présentant sur son côté dirigé vers l'autre partie de boîtier (4,2), dans deux zones opposées de la paroi, au moins un évidemment (12b) au bord ouvert adapté à la forme de la section transversale de la ligne de bus (8), **caractérisé en ce**
- **qu'**il existe un dispositif de guidage (10) destiné à recevoir la ligne de bus (8) qui peut être logé dans l'une des deux parties de boîtier (2, 4) et qui peut être décalé dans le plan de passage de la ligne de bus (8),
- **qu'**il existe dans deux zones de paroi opposées supplémentaires d'au moins l'une des deux parties de boîtier (2, 4) au moins à chaque fois un évidemment (12c) supplémentaire à bord ouvert adapté à la forme de la section transversale de la ligne de bus (8),
- et la ligne de bus (8) peut être disposée dans au moins deux sens différents à l'intérieur du module d'interface en positionnant le dispositif de guidage (10) et
- **que** le dispositif de contact (6) se compose de deux moyens de liaison de type bandes de tôle pour chaque ligne de bus (8) avec laquelle il faut établir le contact, les quels présentent pour chaque sens différent de la ligne de bus (8) correspondant au point une pointe de contact (11) de sorte que le contact avec la ligne de bus (8) ou les lignes de bus (8) puisse être établi dans tous les sens de passage différents.

2. Module d'interface selon la revendication 1, **caractérisé en ce que** l'une des deux parties de boîtier (2, 4) présente un évidemment (14) destiné à recevoir le dispositif de guidage (10).

3. Module d'interface selon la revendication 1 ou 2, **caractérisé en ce que** le dispositif de guidage (10) est réalisé sous la forme d'une pièce moulée rectangulaire.

4. Module d'interface selon l'une des revendications précédentes, **caractérisé en ce que** le dispositif de guidage (10) peut être disposé dans l'une des deux partis du boîtier (2, 4) dans au moins deux positions en travers l'une par rapport à l'autre.

5. Module d'interface selon l'une des revendications précédentes, **caractérisé en ce que** le dispositif de guidage (10) et l'une des parties de boîtier (2, 4) sont configurés de telle sorte qu'ils peuvent être décalés ou tournés de 90° l'un par rapport à l'autre, le dispositif de guidage (10) présente au moins une rainure de guidage (12a) à bord ouvert et au moins l'une des deux parties de boîtier (2, 4) présente en appariement avec la rainure de guidage (12a) quatre évidements (12b) à bord ouvert décalés de 90° les uns par rapport aux autres.

6. Module d'interface selon l'une des revendications précédentes, **caractérisé en ce que** le dispositif de guidage (10) et l'une des parties de boîtier (2, 4) sont configurés de telle sorte qu'ils peuvent être décalés ou tournés de 90° l'un par rapport à l'autre, le dispositif de guidage (10) présente deux rainures de guidage (12a) à bord ouvert et au moins l'une des deux parties de boîtier (2, 4) présente en appariement avec les rainures de guidage (12a) quatre fois deux évidements (12b) à bord ouvert décalés par paire de 90° les uns par rapport aux autres.

7. Module d'interface selon l'une des revendications précédentes, **caractérisé en ce que** le dispositif de guidage (10) et l'évidemment (14) ont un détromper géométrique de sorte que le dispositif de guidage (10) puisse seulement être inséré dans l'évidemment (14) dans certaines positions.

8. Module d'interface pour la connexion à un système de bus, comprenant deux parties de boîtier (2, 4) pouvant être assemblées par adhérence et/ou par engagement géométrique, au moins l'une des deux parties de boîtier (2, 4) présentant un dispositif de contact (6) pour établir le contact électrique entre au moins une ligne de bus (8) du système de bus pouvant être disposée entre les deux parties de boîtier (2, 4) et un circuit électronique éventuellement existant et/ou pour établir le contact électrique entre au moins deux lignes de buse (8) entre elles et au moins l'une des deux parties du boîtier (2, 4) présentant sur son côté dirigé vers l'autre partie de boîtier (4,2), dans deux zones opposées de la paroi, au moins un évidemment (12b) au bord ouvert adapté à la forme de la section transversale de la ligne de bus (8), **caractérisé en ce**
- **que** l'une des deux parties de boîtier (2, 4) présente un dispositif de guidage (10) muni de rainures de guidage (12a) qui se croisent pour recevoir la ligne de bus (8) dans au moins deux sens de passage différents se trouvant dans un même plan pour l'au moins une ligne de bus (8),
- **qu'**il existe dans deux zones de paroi opposées supplémentaires d'au moins l'une des deux parties de boîtier (2, 4) au moins à chaque fois un évidemment (12c) supplémentaire à bord ouvert adapté à la forme de la section transversale de la ligne de bus (8),
- **que** le dispositif de contact (6) se compose de deux moyens de liaison de type bandes de tôle pour chaque ligne de bus (8) avec laquelle il faut établir le contact, les quels présentent pour chaque sens différent de la ligne de bus (8) correspondant au point une pointe de contact (11) de sorte que le contact avec la ligne de bus (8) ou les lignes de bus (8) puisse être établi dans tous les sens de passage différents.

9. Module d'interface selon la revendication 8, **caractérisé en ce que** le dispositif de guidage (10) est réalisé d'une seule pièce avec l'une des parties de boîtier (2, 4).

10. Module d'interface selon la revendication 8 ou 9, **caractérisé en ce que** le dispositif de guidage (10) présente deux rainures de guidage (12a) qui se croisent sous un angle de 90° et au moins l'une des deux parties de boîtier (2, 4) présente en appariement avec les rainures de guidage (12a) quatre évidements (12b) à bord ouvert décalés de 90° les uns par rapport aux autres.

11. Module d'interface selon la revendication 8 ou 9, **caractérisé en ce que** le dispositif de guidage (10) présente deux fois deux rainures de guidage (12a) qui s'étendent parallèlement les unes par rapport aux autres et qui se croisent sous un angle de 90° et au moins l'une des deux parties de boîtier (2, 4) présente en appariement avec la rainure de guidage (12a) quatre fois deux évidements (12b) à bord ouvert décalés par paire de 90° les uns par rapport aux autres.

12. Module d'interface selon l'une des revendications précédentes, **caractérisé en ce que** la rainure de guidage (12a) présente le profil d'une ligne de bus AS-i.

13. Module d'interface selon l'une des revendications précédentes, **caractérisé en ce que** les parties de boîtier (2, 4) présentent une section transversale rectangulaire vue dans le plan de la ligne de bus.

14. Module d'interface pour la connexion à un système de bus, comprenant deux parties de boîtier (2, 4) pouvant être assemblées par adhérence et/ou par engagement géométrique, au moins l'une des deux parties de boîtier (2, 4) présentant un dispositif de contact (6) pour établir le contact électrique entre au moins une ligne de bus (8) du système de bus pouvant être disposée entre les deux parties de boîtier (2, 4) et un circuit électronique éventuellement existant et/ou pour établir le contact électrique entre au moins deux lignes de buse (8) entre elles et au moins l'une des deux parties du boîtier (2, 4) présentant sur son côté dirigé vers l'autre partie de boîtier (4,2), dans deux zones opposées de la paroi, au moins un évidemment (12b) au bord ouvert adapté à la forme de la section transversale de la ligne de bus (8), **caractérisé en ce**
- **que** les surfaces ou surfaces partielles des deux parties de boîtier (2, 4) qui se font face sont configurées de telle sorte qu'elles peuvent être assemblées parallèlement au sens de passage de la ligne de bus (8) dans plusieurs positions décalées en rotation les unes par rapport aux autres, et
- **que** le dispositif de contact (6) se compose de deux moyens de liaison de type bandes de tôle pour chaque ligne de bus (8) avec laquelle il faut établir le contact, les quels présentent pour chaque sens différent de la ligne de bus (8) correspondant au point une pointe de contact (11) de sorte que le contact avec la ligne de bus (8) ou les lignes de bus (8) puisse être établi dans tous les sens de passage différents.

15. Module d'interface selon l'une des revendications précédentes, **caractérisé en ce que** l'une des deux parties de boîtier (2, 4) présente le dispositif de contact (6) et l'autre des deux parties de boîtier (2, 4) présente un arrangement de circuit électrique, le dispositif de contact (6) d'un côté et l'arrangement de circuit de l'autre côté présentant des moyens de contact qui, en appariement avec les parties de boîtier (2, 4), établissent la liaison électrique correspondante entre la ligne de bus (8) et l'arrangement de circuit.

16. Module d'interface selon l'une des revendications précédentes, **caractérisé en ce que** le dispositif de contact (6) et l'arrangement de circuit sont disposés ensemble dans l'une des parties de boîtier (2, 4).

17. Module d'interface selon l'une des revendications précédentes, **caractérisé en ce que** la partie de boîtier (2, 4) qui présente l'arrangement de circuit présente des moyens supplémentaires pour le raccordement à l'arrangement de circuit.

18. Module d'interface selon l'une des revendications précédentes, **caractérisé en ce qu'**un élément d'étanchéité est disposé sur le pourtour entre les deux parties de boîtier (2, 4) dans leur zone de bordure.
